# EUROPÄISCHE PATENTSCHRIFT

(11) **EP 1 831 853 B1**
(45) Veröffentlichungstag und Bekanntmachung des Hinweises auf die Patenterteilung: **09.04.2008**
(21) Anmeldenummer: 06778100.5
(22) Anmeldetag: 01.08.2006
(51) Int. Cl.: G08G 1/08

(54) **VERFAHREN UND VORRICHTUNG ZUR STEUERUNG VON LICHTSIGNALANLAGEN FÜR DEN AUFBAU EINER GRÜNEN WELLE**
METHOD AND DEVICE FOR CONTROLLING LIGHT SIGNAL SYSTEMS AND PRODUCING A GREEN WAVE
PROCEDE ET DISPOSITIF POUR COMMANDER DES INSTALLATIONS DE SIGNAUX LUMINEUX ET CREER UNE ONDE VERTE

(30) Priorität: 30.08.2005 DE 102005041067
(43) Veröffentlichungstag der Anmeldung: 12.09.2007
(73) Patentinhaber: Siemens Aktiengesellschaft, 80333 Munich (DE)
(72) Erfinder: MATHIAS, Paul, 52072 Aachen (DE)
(86) Internationale Anmeldenummer: PCT/EP2006/064896
(87) Internationale Veröffentlichungsnummer: WO 2007/025825

(56) Entgegenhaltungen:
- DE-A1- 4 436 339
- DE-A1- 10 146 398
- US-A- 5 444 442
- US-A1- 2002 116 118

## Beschreibung

Die vorliegende Erfindung betrifft ein Verfahren sowie eine Vorrichtung zur Steuerung von Lichtsignalanlagen für den Aufbau einer grünen Welle.

Der Verkehr auf Kreuzungen wird heute hauptsächlich durch Lichtsignalanlagen geregelt. Eine Lichtsignalanlage besteht aus einer Kombination von Lichtsignalgebern für die verschiedenen Zufahrten zur Kreuzung und den erforderlichen Betriebseinrichtungen zur Steuerung des Verkehrsablaufs. Ein Lichtsignalgeber in diesem Sinne ist ein Fernmeldegerät, das den Verkehrsteilnehmern sichtbare Signale übermittelt. In einem lokalen Steuergerät der Kreuzung läuft ein Signalprogramm ab, in dem die Signalzeiten der Lichtsignalanlage bezüglich Dauer und Zuordnung festgelegt sind. Hierbei sind festzeitgesteuerte und verkehrsabhängige Verfahren zum Steuern der Signalgeber an einer Kreuzung bekannt. Bei der Festzeit-Signalsteuerung handelt es sich um eine Lichtsignalsteuerung mit festgelegten Signalzeiten ohne Berücksichtigung momentaner Verkehrsverhältnisse. Diese makroskopische Signalsteuerung basiert auf einer langfristigen Berücksichtigung des Verkehrszustandes an der Kreuzung. Das Verfahren verwendet auf fixen Zeittabellen arbeitende Signalprogramme mit einer starren Tages- oder Wochenautomatik. An der jeweiligen Lichtsignalanlage sind die Schaltzeitpunkte zum Wechseln von Signalprogrammen also beispielsweise für den jeweiligen Wochentag eingestellt.

Demgegenüber erfolgt bei verkehrsabhängigen Verfahren die Signalsteuerung unter kurzfristiger Berücksichtigung des momentanen Verkehrszustandes an der Kreuzung. Dies erfordert eine automatische Erfassung von Verkehrszuständen oder Zustandsänderungen mit oft mehreren Detektoren, wie beispielsweise Induktionsschleifen, Infrarotsensoren oder Radardetektoren, pro Kreuzungszufahrt.

Aus der EP 1 298 620 A2 ist ein Verfahren zum Steuern von Lichtsignalgebern an Kreuzungen bekannt, bei dem der Verkehrszustand an der Kreuzung zyklisch erfasst wird, ein auf den erfassten Verkehrszustand abgestimmtes Signalprogramm ausgewählt wird und die Lichtsignalgeber von dem ausgewählten Signalprogramm Schaltbefehle erhalten. Aus den erfassten Verkehrszuständen werden bei diesem Verfahren für die Kreuzung charakteristische Verkehrszustände abgeleitet, denen jeweils ein abgestimmtes Signalprogramm zugeordnet wird. Bei der Erfassung eines Verkehrszustandes wird dann der dem aktuellen Verkehrszustand nächstliegende charakteristische Verkehrszustand ermittelt und das dem nächstliegenden charakteristischen Verkehrszustand zugeordnete Signalprogramm zum Auslösen von Schaltbefehlen für die Lichtsignalgeber ausgeführt. Durch diese automatische Auswahl eines auf die aktuelle Verkehrssituation abgestimmten Signalprogramms kann sich das Verfahren auf einer kurzfristigen Zeitskala an wechselnde Verkehrsbedingungen anpassen. Ein ahnliches Verfahren ist aus der DE-A- 44 36 339 bekannt.

Beim Betrieb von Lichtsignalanlagen ist es in vielen Fällen wünschenswert, auf bestimmten Routen hoher Verkehrsbelastung eine so genannte grüne Welle zu erzeugen, um den Verkehrsfluss auf diesen Routen zu optimieren. Hierfür müssen die auf der Route liegenden Lichtsignalanlagen in ihrer Steuerung koordiniert werden. Diese Koordination erfolgt bisher über Synchronisationssignale von zentralen Verkehrsrechnern, auf deren Basis die einzelnen Lichtsignalanlagen geeignete Signalprogramme zeitlich abgestimmt ausführen. Dies erfordert jedoch, dass sämtliche auf der entsprechenden Route liegenden Lichtsignalanlagen mit der zentralen Instanz verbunden sein müssen.

Die Aufgabe der vorliegenden Erfindung besteht darin, ein Verfahren sowie eine Vorrichtung zur Steuerung von Lichtsignalanlagen anzugeben, die für den Aufbau einer grünen Welle keine Verbindung zu einem zentralen Verkehrsrechner erfordern.

Die Aufgabe wird mit dem Verfahren sowie der Vorrichtung gemäß den Patentansprüchen 1 und 8 gelöst. Vorteilhafte Ausgestaltungen des Verfahrens sowie der Vorrichtung sind Gegenstand der Unteransprüche oder lassen sich der nachfolgenden Beschreibung oder dem Ausführungsbeispiel entnehmen.

Bei dem vorliegenden Verfahren wird für die Kreuzung, die durch die Lichtsignalanlage geregelt wird, zumindest eine zu koordinierende Richtung festgelegt oder auf Basis der Verkehrsbelastung bestimmt. Über geeignete Detektoren wird kontinuierlich eine zeitliche Verteilung von Fahrzeugen erfasst, die in der zu koordinierenden Richtung die Kreuzung passieren. Aus der erfassten zeitlichen Verteilung werden, vorzugsweise mit statistischen Methoden, zyklisch wiederkehrende Pulks von Fahrzeugen identifiziert und darauf basierend der Zyklus und die Ankunftszeiten der Pulks an der Kreuzung ermittelt. Anhand des auf diese Weise bestimmten Zyklus wird ein Signalisierungsprogramm der Lichtsignalanlage ausgewählt oder generiert und unter Berücksichtigung der ermittelten Ankunftszeiten zur Steuerung der Lichtsignalanlage zeitlich so geschaltet, dass sich ein oder mehrere Signalgeber der Lichtsignalanlage, die die zu koordinierende Richtung steuern, zu den Ankunftszeiten der Pulks in einer Grünphase befinden. Die Auswahl bzw. Generierung des Signalprogramms erfolgt dabei selbstverständlich derart, dass der Schaltzyklus der betroffenen Signalgeber dem aus der zeitlichen Verteilung ermittelten Pulkzyklus zumindest annähernd entspricht. Wird eine derartige Steuerung für die Lichtsignalanlagen an einer vorgegebenen Route eingesetzt, auf der eine grüne Welle erzeugt werden soll, so erfolgt ein selbstorganisierender Aufbau einer grünen Welle zwischen den benachbarten Lichtsignalanlagen ohne Kommunikation zwischen diesen und ohne Synchronisationssignal einer Zentrale. Die betreffenden Lichtsignalanlagen müssen daher nicht mit einer Zentrale bzw. einem zentralen Verkehrsrechner verbunden sein. Für den Aufbau einer grünen Welle auf einer vorab festgelegten Route müssen vielmehr lediglich an den beteiligten Lichtsignalanlagen jeweils die entsprechenden Richtungen festgelegt werden, auf denen die grüne Welle erzeugt werden soll, in der vorliegenden Patentanmeldung als zu koordinierende Richtung bezeichnet.

In einer Ausgestaltung des vorliegenden Verfahrens und der zugehörigen Vorrichtung kann auch eine automatische Anpassung bzw. Koordinierung zwischen benachbarten Lichtsignalanlagen in Richtung der stärksten Verkehrsbelastung ohne Datenaustausch zwischen den Lichtsignalanlagen und ohne Synchronisierungssignal einer Zentrale erfolgen. Hierzu erfolgt die Bestimmung der zu koordinierenden Richtung in Abhängigkeit der aktuellen, gemittelten Verkehrsbelastung, vorzugsweise mit Hilfe eines Prioritätenschemas, das für unterschiedliche Richtungen an der Lichtsignalanlage festgelegt wird. Die Festlegung von Prioritäten ist von Vorteil, falls in den jeweils betrachteten unterschiedlichen Richtungen die gleiche Verkehrsbelastung ermittelt wird. In diesem Falle wird für den Aufbau der grünen Welle die Richtung mit der höchsten Priorität als zu koordinierenden Richtung bestimmt. Diese Betriebsweise ermöglicht eine Selbstorganisation der Lichtsignalanlagen im betroffenen Verkehrsnetz bzw. Straßennetz, bei der die Koordinierung automatisch immer entlang des stärksten Verkehrsstroms aufgebaut wird. Das Verfahren und die Vorrichtung ermöglichen es damit, ohne Kommunikation der Lichtsignalanlagen innerhalb eines vorgegebenen Rahmens in Abhängigkeit der aktuellen Verkehrsbelastungen dynamische grüne Wellen automatisch aufzubauen. Damit wird ohne aufwendige Versorgung und ohne weitere technische Infrastruktur eine größere Flexibilität der Verkehrskoordination in einem Straßennetz erreicht. Das Verfahren und die Vorrichtung eignen sich insbesondere für so genannte Einzelläufer (Kreuzungssteuerungen), die nicht an ein zentrales System angeschlossen sind und daher keine Synchronisationssignale empfangen können. Prinzipiell lassen sich auch vorhandene Steuerungen von Lichtsignalanlagen um die vorliegende Steuerung erweitern.

Die vorliegende Vorrichtung zur Steuerung einer Lichtsignalanlage umfasst in bekannter Weise eine Speichereinheit mit hinterlegten Signalisierungsprogrammen für die Lichtsignalgeber der Lichtsignalanlage. Die Vorrichtung umfasst weiterhin eine Konfigurationseinheit, in der für die Kreuzung zumindest eine zu koordinierende Richtung festlegbar ist und/oder Parameter zur Bestimmung der zu koordinierenden Richtung konfigurierbar sind, eine Verarbeitungseinheit für eingehende Messdaten ein oder mehrerer Detektoren zur Fahrzeugerfassung, die aus den Messdaten eine zeitliche Verteilung von Fahrzeugen bestimmt, die in der zumindest einen zu koordinierenden Richtung die Kreuzung passieren, sowie eine Auswerteeinheit, die aus der zeitlichen Verteilung zyklisch wiederkehrende Pulks von Fahrzeugen identifiziert und den Zyklus sowie die Ankunftszeiten der Pulks an der Kreuzung ermittelt. Eine Ausführungseinheit der Vorrichtung ist derart ausgestaltet, dass sie anhand des Zyklus ein Signalisierungsprogramm der Lichtsignalanlage auswählt oder generiert und unter Berücksichtigung der ermittelten Ankunftszeiten zur Steuerung der Lichtsignalanlage zeitlich so schaltet, dass sich ein oder mehrere Lichtsignalgeber, die die zu koordinierende Richtung steuern, zu den Ankunftszeiten der Pulks in einer grünen Phase befinden.

Das vorliegende Verfahren und die zugehörige Vorrichtung werden nachfolgend anhand eines Ausführungsbeispiels in Verbindung mit den Zeichnungen ohne Beschränkung des durch die Patentansprüche vorgegebenen Schutzbereichs nochmals erläutert. Hierbei zeigen:
- FIG 1: schematisch ein Ablaufschema des vorliegenden Verfahrens zur Steuerung einer Lichtsignalanlage;
- FIG 2: schematisch einen beispielhaften Aufbau einer Vorrichtung zur Durchführung des Verfahrens;
- FIG 3: ein Beispiel für die Kennzeichnung der Unterschiedlichen Richtungen an einer Kreuzung; und
- FIG 4: ein Beispiel für eine automatische Koordinierung entlang des stärksten Verkehrsstroms in einem Straßennetz.

Die Selbstorganisation wird beim diesem Beispiel durch drei grundlegende Mechanismen gesteuert, über die jede der beteiligten Lichtsignalanlagen an den jeweiligen Kreuzungen, im Folgenden auch als Knoten bezeichnet, verfügen muss.

Einer dieser Mechanismen betrifft die automatische Pulkanalyse 4, die beim vorliegenden Verfahren durchgeführt wird. Die Knoten müssen hierfür zumindest für die zu koordinierenden Richtungen bzw. Zufahrten geeignete Detektionseinrichtungen besitzen, die es erlauben, einzelne Fahrzeuge mit einer zeitlichen Auflösung von vorzugsweise ≤ 1s zu detektieren. Dies kann beispielsweise über Induktionsschleifen in den Fahrbahnen erfolgen. Mit Hilfe von statistischen Standardmethoden werden bei dieser Pulkanalyse 4 zumindest eine absolute Pulkspitzenankunftszeit sowie der Zyklus der Pulkspitzenankünfte aus den mit den Detektionseinrichtungen erfassten Messdaten, insbesondere der zeitlichen Verteilung der Fahrzeuge, bestimmt.

Ein zweiter wesentlicher Mechanismus besteht in der Bestimmung der zu koordinierenden Richtung 2. Diese zu koordinierende Richtung kann entweder für den jeweiligen Knoten in der Lichtsignalanlage fest vorgegeben sein oder in Abhängigkeit der aktuellen, gemittelten Verkehrsbelastungen mit Hilfe eines vorgegebenen Prioritätenschemas realisiert werden. Es wird daher zunächst durch den Betreiber für jede beteiligte Lichtsignalanlage bzw. jeden beteiligten Knoten entweder die zu koordinierende Richtung vorgegeben oder für unterschiedliche Richtungen an dem Knoten ein Prioritätenschema erstellt. Dies ist mit dem Verfahrensschritt 1 im Ablaufschema der Figur 1 angedeutet. Solch ein Schema könnte z.B. für eine einzelne Richtung eines Knotens von der folgenden Form sein: {Priorität <1,2,...>, Zufahrt <N, O, S, W>, Ausfahrt <N, O, S, W>, Beginn/Fortsetzung der Welle <B,C>}

Die einzelnen Kennungen für die Zufahrt bzw. Ausfahrt geben in diesem Beispiel die Himmelsrichtungen für die Identifizierung der Zu- bzw. Ausfahrten einer Kreuzung K an, wie sie in der Figur 3 schematisch angedeutet ist. Natürlich können für die Zu- bzw. Ausfahrten auch beliebige andere Bezeichnungen verwendet werden. So bieten sich auch die Knotennummern der jeweils angrenzenden Knoten als Bezeichnung an.

Die Kennungen B,C definieren, ob eine grüne Welle für diese Richtung an dem betreffenden Knoten beginnt (B) oder fortgesetzt wird (C). Im Falle eines Beginns muss keine Pulkanalyse durchgeführt werden. Jedoch müssen die betreffenden Grünfenster in einer beliebigen Lage fixiert werden, solange die betreffende Richtung die stärkste Belastung hat. Der Betreiber muss somit vorher festlegen, welche der Lichtsignalanlagen für den Beginn einer grünen Welle eingesetzt werden.

Für einen Knoten können hierbei mehrere derartiger Tupel festgelegt werden, um mehrere Richtungen in die Koordinierung gemäß dem vorliegenden Verfahren einzubeziehen. Ein Beispiel für zwei derartige Tupel kann beispielsweise wie folgt aussehen:

```
 {
     {1,W,O,B}
     {2,O,W,C}
 }
```

Diese Vereinbarung bedeutet, dass die Richtung W-O oder O-W die zu koordinierende Richtung darstellt, je nachdem, welche dieser Richtungen die größere Verkehrsbelastung aufweist. Dabei bildet die Richtung W-O an diesem Knoten den Beginn der grünen Welle, wogegen die entgegengesetzte Richtung O-W die Welle fortsetzt. Sind die Belastungen der beiden Richtungen annähernd gleich, so wird die Richtung mit der höheren Priorität bevorzugt. Zur Vermeidung von häufigem Koordinierungswechsel erfolgt die Belastungsauswahl vorzugsweise über eine Hystereseschleife, so dass ein Koordinierungswechsel erst dann stattfindet, wenn der Wechsel der Verkehrsbelastung über einen längeren Zeitraum aufrechterhalten wird.

Zusätzlich könnte in ein derartiges Tupel ein weiteres Flag pro Knoten eingeführt werden, das steuert, ob im Falle von Richtungen gleicher Priorität nur die Richtung mit der höchsten Belastung koordiniert wird oder ob versucht wird, einen Kompromiss zwischen den eventuell konkurrierenden Anforderungen der beiden Richtungen herzustellen.

Beim Verfahrensablauf der Figur 1 erfolgt in Schritt 3 die Bestimmung der zu koordinierenden Richtung anhand der vorgegebenen Festlegung bzw. anhand der Verkehrsbelastung für die mit den Tupeln angegebenen Richtungen, die auf Basis der Messdaten der Detektionseinrichtung ermittelt wird. Nach der Bestimmung der momentan zu koordinierenden Richtung erfolgt die bereits erläuterte automatische Pulkanalyse 4, durch die die absoluten Pulkspitzenankunftszeiten sowie der Zyklus der Pulkspitzenankünfte am Knoten bestimmt wird.

Als dritter grundlegender Mechanismus des vorliegenden Verfahrens erfolgt schließlich in Schritt 5 die Auswahl und Ausführung eines geeigneten Signalprogramms für die Ansteuerung der Lichtsignalgeber der Lichtsignalanlage. Die in der Lichtsignalanlage vorhandenen Signalprogramme (Festzeitprogramme) oder Rahmenpläne werden hierbei so ausgewählt bzw. rotiert, dass die Umlaufzeit dem Zyklus der Pulkspitzenankünfte entspricht und die Koordinierungsrichtung zum richtigen Zeitpunkt im grünen Fenster liegt. Sind keine geeigneten Signalprogramme vorhanden, so kann eine lokale Steuerung auch die benötigten Festzeitprogramme oder Rahmenpläne online berechnen oder bereits existierende modifizieren, beispielsweise durch zeitliches Stauchen oder Dehnen der Umlaufzeiten.

Figur 2 zeigt hierbei ein Beispiel für eine Vorrichtung zur Steuerung der Lichtsignalanlage, ein so genanntes Verkehrssteuergerät. An sich bekannte Verkehrssteuergeräte sind typischerweise in einen Geräteschrank eingebaut, worin die einzelnen Komponenten, wie Stromversorgung, Steuerung, Signalsicherung, I/O-Module und Lampenschalter, auf einem U-förmigen Rahmen montiert sind. Die Steuerungsbaugruppe besteht im Wesentlichen aus einem Hauptprozessor, der beispielsweise bis zu 48 Signalgruppen steuern kann, aus Speichermodulen und diversen Schnittstellen.

Ein Steuergerät 10 umfasst gemäß Figur 2 ein Kernmodul 20 und ein Steuerungsmodul 30. Im Kernmodul 20 findet das Schalten 21 von Lichtsignalgeber 40 aufweisenden Signalgruppen sowie das fortwährende Erfassen 22 von Verkehrsdaten durch Detektoren 50 statt. In der Speichereinheit 23 des Kernmoduls 20 sind entsprechende Signalisierungsprogramme zum Schalten der Lichtsignalgeber hinterlegt.

Das Steuerungsmodul 30 umfasst im vorliegenden Beispiel eine Verarbeitungseinheit 32, in der die von den Detektoren 50 erfassten Messdaten verarbeitet werden, um eine gemittelte Verkehrsbelastung in unterschiedlichen Richtungen sowie zeitliche Verläufe der Fahrzeuge in den unterschiedlichen Richtungen zu erhalten. Das Steuerungsmodul 30 umfasst weiterhin eine Konfigurationseinheit 31, in der die zu koordinierende Richtung festgelegt oder mehrere potentiell zu koordinierende Richtungen mit entsprechenden Prioritäten angegeben sind. Eine Auswerteeinheit 33 bestimmt die zu koordinierende Richtung anhand der Daten der Verarbeitungseinheit 32 sowie der Konfigurationseinheit 31 gemäß dem vorliegenden Verfahren, wie es im Zusammenhang mit Figur 1 erläutert wurde. Die automatische Pulkanalyse in der zu koordinierenden Richtung erfolgt ebenfalls in der Auswerteeinheit 33. Die Ausführungseinheit 34, die im vorliegenden Beispiel mit einer Generierungseinheit 35 zur Generierung geeigneter Signalprogramme verbunden ist, wählt die geeigneten Signalprogramme aus der Speichereinheit 23 aus oder lässt sie durch die Generierungseinheit 35 erstellen und führt sie durch Ansteuerung der Signalgeber 40 aus.

Bei automatischer Bestimmung der zu koordinierenden Richtung an den jeweiligen Knoten wird die grüne Welle immer entlang des stärksten Verkehrsstroms in dem durch das Verfahren abgedeckten Straßennetz aufgebaut. Figur 4 zeigt hierfür ein Beispiel, bei der eine derartige grüne Welle durch Selbstorganisation der beteiligten Knoten K1 bis K4 gemäß dem vorliegenden Verfahren aufgebaut wurde. Die Lichtsignalanlagen der einzelnen Knoten müssen hierbei weder mit einer zentralen Instanz verbunden sein, noch miteinander kommunizieren.

## Patentansprüche

1. Verfahren zur Steuerung einer Lichtsignalanlage an einer Kreuzung zum Aufbau einer grünen Welle, bei dem
- für die Kreuzung zumindest eine zu koordinierende Richtung festgelegt oder bestimmt wird (1,3),
- eine zeitliche Verteilung von Fahrzeugen erfasst wird (2), die in der zu koordinierenden Richtung die Kreuzung passieren,
- in der erfassten zeitlichen Verteilung zyklisch wiederkehrende Pulks von Fahrzeugen identifiziert und der Zyklus sowie Ankunftszeiten der Pulks an der Kreuzung ermittelt werden (4), und
- anhand des Zyklus und der Ankunftszeiten ein Signalisierungsprogramm der Lichtsignalanlage ausgewählt oder generiert und zur Steuerung der Lichtsignalanlage zeitlich so geschaltet wird (5), dass sich ein oder mehrere die zu koordinierende Richtung steuernde Lichtsignalgeber (40) der Lichtsignalanlage zu den Ankunftszeiten der Pulks in einer Grünphase befinden.

2. Verfahren nach Anspruch 1,
**dadurch gekennzeichnet, dass** die Identifizierung der zyklisch wiederkehrenden Pulks mit statistischen Methoden erfolgt.

3. Verfahren nach Anspruch 1 oder 2,
**dadurch gekennzeichnet, dass** eine momentane Verkehrsbelastung für unterschiedliche Richtungen der Kreuzung erfasst und die Richtung mit der momentan höchsten Verkehrsbelastung als aktuell zu koordinierende Richtung bestimmt wird.

4. Verfahren nach Anspruch 1 oder 2
**dadurch gekennzeichnet, dass** für alle oder einige unterschiedliche Richtungen der Kreuzung jeweils in einem Tupel eine Zu- und eine Abfahrt sowie eine Priorität festgelegt wird, eine momentane Verkehrsbelastung für die unterschiedlichen Richtungen erfasst wird und die Richtung mit der momentan höchsten Verkehrsbelastung als aktuell zu koordinierende Richtung bestimmt wird.

5. Verfahren nach Anspruch 4,
**dadurch gekennzeichnet, dass** bei gleicher Verkehrsbelastung der unterschiedlichen Richtungen die Richtung als aktuell zu koordinierende Richtung bestimmt wird, für die die höchste Priorität festgelegt ist.

6. Verfahren nach Anspruch 4 oder 5,
**dadurch gekennzeichnet, dass** in den Tupeln ein Flag gesetzt wird, anhand dessen bei gleicher Priorität und gleicher Verkehrsbelastung der unterschiedlichen Richtungen die aktuell zu koordinierende Richtung bestimmt wird.

7. Verfahren nach einem der Ansprüche 1 bis 6,
**dadurch gekennzeichnet, dass** die Generierung eines Signalisierungsprogramms durch zeitliche Dehnung oder Stauchung einer zeitlichen Schaltfolge erfolgt, die in einem der in der Lichtsignalanlage bereits vorhandenen Signalisierungsprogramme festgelegt ist.

8. Vorrichtung zur Steuerung von Lichtsignalanlagen an Kreuzungen, mit
- einer Speichereinheit (23), in der vorgegebene Signalisierungsprogramme für die Lichtsignalgeber der Lichtsignalanlage hinterlegt sind,
- einer Konfigurationseinheit (31), über die für die Kreuzung zumindest eine zu koordinierende Richtung festlegbar ist und/oder Parameter zur Bestimmung der zu koordinierenden Richtung konfigurierbar sind,
- einer Verarbeitungseinheit (32) für eingehende Messdaten ein oder mehrerer Detektoren (50) zur Fahrzeugerfassung, die aus den Messdaten eine zeitliche Verteilung von Fahrzeugen bestimmt, die in der zu koordinierenden Richtung die Kreuzung passieren,
- einer Auswerteeinheit (33), die aus der zeitlichen Verteilung zyklisch wiederkehrende Pulks von Fahrzeugen identifiziert und den Zyklus sowie Ankunftszeiten der Pulks an der Kreuzung ermittelt, und
- einer Ausführungseinheit (34, 35) , die anhand des Zyklus und der Ankunftszeiten ein Signalisierungsprogramm der Lichtsignalanlage auswählt oder generiert und zur Steuerung der Lichtsignalanlage zeitlich so schaltet, dass sich ein oder mehrere die zu koordinierende Richtung steuernde Lichtsignalgeber (40) der Lichtsignalanlage zu den Ankunftszeiten der Pulks in einer Grünphase befinden.

9. Vorrichtung nach Anspruch 8,
**dadurch gekennzeichnet, dass** die Auswerteeinheit (33) einen statistischen Algorithmus zur Identifizierung der zyklisch wiederkehrenden Pulks umfasst.

10. Vorrichtung nach Anspruch 8 oder 9,
**dadurch gekennzeichnet , dass** die Verarbeitungseinheit (32) so ausgebildet ist, dass sie aus den eingehenden Messdaten für unterschiedliche Richtungen der Kreuzung jeweils eine momentane Verkehrsbelastung berechnet und die Richtung mit der momentan höchsten Verkehrsbelastung als aktuell zu koordinierende Richtung bestimmt.

11. Vorrichtung nach Anspruch 8 oder 9,
**dadurch gekennzeichnet, dass** in der Konfigurationseinheit (31) für alle oder einige unterschiedliche Richtungen der Kreuzung jeweils ein Tupel gespeichert ist, in dem als Parameter zur Bestimmung der zu koordinierenden Richtung eine Zu- und eine Abfahrt sowie eine Priorität festgelegt ist, wobei die Verarbeitungseinheit (32) so ausgebildet ist, dass sie aus den eingehenden Messdaten für die unterschiedlichen Richtungen jeweils eine momentane Verkehrsbelastung berechnet und die Richtung mit der momentan höchsten Verkehrsbelastung als aktuell zu koordinierende Richtung bestimmt.

12. Vorrichtung nach Anspruch 11,
**dadurch gekennzeichnet , dass** die Verarbeitungseinheit (32) so ausgebildet ist, dass sie bei gleicher Verkehrsbelastung der unterschiedlichen Richtungen die Richtung als aktuell zu koordinierende Richtung bestimmt, für die die höchste Priorität festgelegt ist.

13. Vorrichtung nach Anspruch 11 oder 12,
**dadurch gekennzeichnet , dass** in den Tupeln ein Flag gesetzt ist, anhand dessen die Verarbeitungseinheit bei gleicher Priorität und gleicher Verkehrsbelastung der unterschiedlichen Richtungen die aktuell zu koordinierende Richtung bestimmt .

14. Vorrichtung nach einem der Ansprüche 8 bis 13,
**dadurch gekennzeichnet, dass** die Ausführungseinheit (34) ein Generierungsmodul (35) umfasst, das ein neues Signalisierungsprogramm durch zeitliche Dehnung oder Stauchung einer zeitlichen Schaltfolge generiert, die in einem der in der Speichereinheit (23) hinterlegten Signalisierungsprogramme bereits festgelegt ist.

## Claims

1. Method for controlling a traffic light system at an intersection in order to produce a series of green lights in which
- at least one direction to be coordinated is defined or determined for the intersection (1, 3),
- a chronological distribution of vehicles which pass through the intersection in the direction to be coordinated is acquired (2),
- cyclically repeating bunches of vehicles are identified in the acquired chronological distribution, and the cycle and arrival times of the bunches of vehicles are determined at the intersection (4), and
- a signalling program of the traffic light system is selected or generated by means of the cycle and the arrival times and, in order to control the traffic light system, said signalling program is switched chronologically (5) in such a way that one or more traffic light signal transmitters (40), controlling the direction to be coordinated, of the traffic light system are in a green phase at the arrival times of the bunches of vehicles.

2. Method according to Claim 1, **characterized in that** the cyclically repeating bunches of vehicles are identified using statistical methods.

3. Method according to Claim 1 or 2, **characterized in that** an instantaneous traffic load is acquired for different directions of the intersection, and the direction with the highest traffic load at a particular time is determined as the direction which is to be currently coordinated.

4. Method according to Claim 1 or 2, **characterized in that** an entry and an exit as well as a priority are defined for all or a number of different directions of the intersection, in each case in a tuple, an instantaneous traffic load is acquired for the different directions, and the direction with the highest traffic load at a particular time is determined as the direction which is to be currently coordinated.

5. Method according to Claim 4, **characterized in that** when the traffic load in the different directions is the same, the direction for which the highest priority is defined is determined as the direction which is to be currently coordinated.

6. Method according to Claim 4 or 5, **characterized in that** a flag by means of which the direction which is to be currently coordinated is determined when the priority and the traffic load are the same in the different directions is set in the tuples.

7. Method according to one of Claims 1 to 6, **characterized in that** a signalling program is generated by chronologically extending or shortening a chronological switching sequence which is defined in one of the signalling programs which is already present in the traffic light system.

8. Device for controlling traffic light systems at intersections, having
- a memory unit (23) in which predefined signalling programs are stored for the traffic light signal transmitters of the traffic light systems,
- a configuration unit (31) by means of which at least one direction which is to be coordinated can be defined for the intersection and/or parameters for determining the direction to be coordinated are configured,
- a processing unit (32) for incoming measurement data from one or more detectors (50) for sensing vehicles, which processing unit (32) determines, from the measurement data, a chronological distribution of vehicles which pass through the intersection in the direction to be coordinated,
- an evaluation unit (33) which identifies cyclically repeating bunches of vehicles from the chronological distribution and determines the cycle and arrival times of the bunches at the intersection, and
- an execution unit (34, 35) which selects or generates a signalling program of the traffic light system by means of the cycle and the arrival times and, in order to control the traffic light system, said execution unit (34, 35) switches chronologically in such a way that one or more traffic light signal transmitters (40), controlling the direction to be coordinated, of the traffic light system are in a green phase at the arrival times of the bunches of vehicle.

9. Device according to Claim 8, **characterized in that** the evaluation unit (33) comprises a statistical algorithm for identifying the cyclically repeating bunches of vehicles.

10. Device according to Claim 8 or 9, **characterized in that** the processing unit (32) is embodied in such a way that it calculates a respective instantaneous traffic load from the incoming measurement data for different directions of the intersection and determines the direction with the highest traffic load at a particular time as the direction which is to be currently coordinated.

11. Device according to Claim 8 or 9, **characterized in that**, in the configuration unit (31), a respective tuple, in which an entry and an exit as well as a priority are defined as parameters for determining the direction to be coordinated, is stored for all or for some of the different directions of the intersection, wherein the processing unit (32) is embodied in such a way that it calculates a respective instantaneous traffic load from the incoming measurement data for the different directions, and determines the direction with the highest traffic load at a particular time as the direction which is to be currently coordinated.

12. Device according to Claim 11, **characterized in that** the processing unit (32) is embodied in such a way that when the traffic load in the different directions is the same, the direction for which the highest priority is defined is determined as the direction which is to be currently coordinated.

13. Device according to Claim 11 or 12, **characterized in that** a flag by means of which the processing unit determines the direction which is to be currently coordinated when the priority and traffic load is the same in the different directions is set in the tuples.

14. Device according to one of Claims 8 to 13, **characterized in that** the execution unit (34) comprises a generation module (35) which generates a new signalling program by chronologically extending or shortening a chronological switching sequence which is already defined in one of the signalling programs stored in the memory unit (23).

## Revendications

1. Procédé pour commander une installation de signalisation à un carrefour pour obtenir des feux verts, d'après lequel
- on établit ou détermine (1, 3) pour le carrefour au moins une direction à coordonner,
- on enregistre (2) une répartition chronologique des véhicules qui parcourent le carrefour dans la direction à coordonner,
- on identifie dans la répartition chronologique enregistrée des pointes de véhicules qui se répètent cycliquement et on établit le cycle et les heures de pointe au carrefour (4) et
- on choisit ou on produit à l'aide du cycle et des heures de pointe un programme de signalisation pour l'installation de signalisation et on le lance (5) dans le temps pour commander l'installation de signalisation de telle manière que dans l'installation de signalisation un ou plusieurs feux de signalisation (40) qui commandent la direction à coordonner soient verts aux heures de pointe.

2. Procédé selon la revendication 1, **caractérisé en ce que** les pointes qui se répètent cycliquement sont identifiées par des méthodes statistiques.

3. Procédé selon la revendication 1 ou 2, **caractérisé en ce qu'**on enregistre une surcharge momentanée de la circulation dans différentes directions du carrefour et on détermine que la direction à coordonner à ce moment est celle où la circulation est momentanément la plus surchargée.

4. Procédé selon la revendication 1 ou 2, **caractérisé en ce qu'**on établit à chaque fois dans un tuple une arrivée et un départ ainsi qu'une priorité pour toutes ou pour certaines des différentes directions du carrefour, on enregistre une surcharge momentanée de la circulation dans les différentes directions et on détermine que la direction à coordonner à ce moment est celle où la circulation est momentanément la plus surchargée.

5. Procédé selon la revendication 4, **caractérisé en ce que**, quand les différentes directions ont la même surcharge de circulation, on détermine que la direction à coordonner à ce moment est la direction pour laquelle on a établi la priorité maximale.

6. Procédé selon la revendication 4 ou 5, **caractérisé en ce qu'**on pose dans les tuples une marque qui permet de déterminer la direction à coordonner à ce moment quand les différentes directions ont la même priorité et la même surcharge de circulation.

7. Procédé selon l'une des revendications 1 à 6, **caractérisé en ce qu'**on produit un programme de signalisation en étendant ou en comprimant dans le temps une suite chronologique de déclenchements établie dans un des programmes de signalisation qui existent déjà dans l'installation de signalisation.

8. Dispositif pour commander des installations de signalisation à des carrefours comportant
- une unité de mémorisation (23) dans laquelle sont mémorisés des programmes prédéfinis de signalisation pour les feux de signalisation de l'installation de signalisation,
- une unité de configuration (31) qui permet d'établir au moins une direction à coordonner pour le carrefour et/ou de configurer des paramètres pour déterminer la direction à coordonner,
- une unité de traitement (32) pour des données de mesure qui arrivent d'un ou de plusieurs détecteurs (50) destinés à enregistrer les véhicules, laquelle unité détermine à partir des données de mesure une répartition chronologique des véhicules qui parcourent le carrefour dans la direction à coordonner,
- une unité d'exploitation (33) qui identifie, dans la répartition chronologique enregistrée, des pointes de véhicules répétées cycliquement et qui établit le cycle et les heures de pointe au carrefour,
- une unité d'exécution (34, 35) qui choisit ou produit à l'aide du cycle et des heures de pointe un programme de signalisation pour l'installation de signalisation et qui le lance dans le temps pour commander l'installation de signalisation de telle manière que dans l'installation de signalisation un ou plusieurs feux de signalisation (40) qui commandent la direction à coordonner soient verts aux heures de pointe.

9. Dispositif selon la revendication 8, **caractérisé en ce que** l'unité d'exploitation (33) comprend un algorithme statistique pour identifier les pointes de véhicules qui se répètent cycliquement.

10. Dispositif selon la revendication 8 ou 9, **caractérisé en ce que** l'unité de traitement (32) est conçue de telle manière qu'elle calcule à chaque fois une surcharge momentanée de la circulation à partir des données de mesure qui arrivent pour différentes directions du carrefour et qu'elle détermine que la direction à coordonner à ce moment est celle où la circulation est momentanément la plus surchargée.

11. Dispositif selon la revendication 8 ou 9, **caractérisé en ce qu'**un tuple est mémorisé dans l'unité de configuration (31) pour toutes ou pour certaines des différentes directions du carrefour en établissant comme paramètre pour déterminer la direction à coordonner une arrivée et un départ ainsi qu'une priorité, l'unité de traitement (32) étant conçue de telle manière qu'elle calcule à chaque fois une surcharge momentanée de la circulation à partir des données de mesure qui arrivent pour différentes directions du carrefour et qu'elle détermine que la direction à coordonner à ce moment est celle où la circulation est momentanément la plus surchargée.

12. Dispositif selon la revendication 11, **caractérisé en ce que** l'unité de traitement (32) est conçue de telle manière que, quand les différentes directions ont la même surcharge de circulation, elle détermine que la direction à coordonner à ce moment est la direction pour laquelle on a établi la priorité maximale.

13. Dispositif selon la revendication 11 ou 12, **caractérisé en ce qu'**on pose dans les tuples une marque qui permet à l'unité de traitement de déterminer la direction à coordonner à ce moment quand les différentes directions ont la même priorité et la même surcharge de circulation.

14. Dispositif selon l'une des revendications 8 à 13, **caractérisé en ce que** l'unité d'exécution (34) comprend un module producteur (35) qui produit un nouveau programme de signalisation en étendant ou en comprimant dans le temps une suite chronologique de déclenchements qui est déjà établie dans un des programmes de signalisation mémorisés dans l'unité de mémorisation (23).
